# EUROPÄISCHE PATENTANMELDUNG

(11) **EP 4 650 294 A1**
(43) Veröffentlichungstag der Anmeldung: **19.11.2025**
(21) Anmeldenummer: 25176747.1
(22) Anmeldetag: 15.05.2025
(51) Int. Cl.: B65D 21/028

(54) **BEHÄLTER MIT PUNKTSYMMETRISCH ANGEORDNETEN KOPPLUNGSELEMENTEN ZUM KOPPELN MIT EINEM WEITEREN BEHÄLTER**

(30) Priorität: 15.05.2024 DE 102024113641
(71) Anmelder: BITO-Lagertechnik Bittmann GmbH, 55590 Meisenheim (DE)
(72) Erfinder: Beckmann, Stefan, 55590 Meisenheim (DE); Mattes, Andreas, 55767 Brücken (DE)
(74) Vertreter: Richardt Patentanwälte PartG mbB

(57) **Zusammenfassung**

Behälter (1) zum Lagern und Transportieren von Gegenständen, wobei der Behälter (1) einen Boden (2) und zumindest zwei von dem Boden (2) aus sich nach oben erstreckende gegenüberliegende Seitenwände (3, 4) aufweist, wobei an den Seitenwänden (3, 4) jeweils ein Satz (10, 20) von Kopplungselementen (11, 12, 21, 22) angeordnet ist und funktional gleichwirkende Abschnitte der Sätze (10, 20) von Kopplungselementen (11, 12, 21, 22) in einer Ebene (30), die parallel zu dem Boden (2) verläuft, in Bezug zu einem Symmetriepunkt (23) in der Ebene (30) punktsymmetrisch zueinander angeordnet sind, wobei die Abschnitte der Kopplungselemente (11, 12, 21, 22) zum mechanischen Koppeln mit weiteren Kopplungselementen (111, 112, 121, 122) eines weiteren Behälters (100), der baugleich zu dem Behälter (1) ausgebildet ist, derart ausgebildet sind, dass von dem Behälter (1) auf den weiteren Behälter (100) eine Zugkraft übertragbar ist.

## Beschreibung

Die Erfindung betrifft einen Behälter zum Lagern und Transportieren von Gegenständen.

Es ist bekannt, Behälter zum Lagern und Transportieren von Gegenständen, beispielsweise von Werkzeugen oder Zwischenprodukten einer Fertigung oder zu versendenden Waren, in einem Lager zu lagern. Hierbei können die Behälter auch hintereinander in einer Reihe gelagert werden, die beispielsweise von einem Haupttransportweg seitlich abzweigt.

Der Erfindung liegt die Aufgabe zugrunde, einen verbesserten Behälter zum Lagern und Transportieren von Gegenständen bereitzustellen. Die der Erfindung zugrunde liegende Aufgabe wird durch die Merkmale des unabhängigen Patentanspruchs gelöst. Varianten der Erfindung sind in den abhängigen Patentansprüchen angegeben.

Es wird ein Behälter zum Lagern und Transportieren von Gegenständen vorgeschlagen. Der Behälter weist einen Boden und zumindest zwei von dem Boden aus sich nach oben erstreckende gegenüberliegende Seitenwände auf. An den Seitenwänden ist jeweils ein Satz von Kopplungselementen angeordnet. Funktional gleichwirkende Abschnitte der Sätze von Kopplungselementen sind in einer Ebene, die parallel zu dem Boden verläuft, in Bezug zu einem Symmetriepunkt in der Ebene punktsymmetrisch zueinander angeordnet. Weiterhin sind die Abschnitte der Kopplungselemente zum mechanischen Koppeln mit weiteren Kopplungselementen eines weiteren Behälters, der baugleich zu dem Behälter ausgebildet ist, derart ausgebildet, dass von dem Behälter auf den weiteren Behälter eine Zugkraft übertragbar ist. Es versteht sich von selbst, dass die Zugkraft dann übertragbar ist, wenn die Kopplungselemente mit den weiteren Kopplungselementen gekoppelt sind, d.h. die Kopplungselemente in einem gekoppelten Zustand sind.

Der vorgeschlagene Behälter mit den Kopplungselementen könnte den Vorteil haben, dass der Behälter in einem Regalfach, welches für eine Lagerung des Behälters und des weiteren Behälters in einer Reihe hintereinander vorgesehen ist, einfacher aus dem Regal entnommen, insbesondere z.B. durch ein Regalbediengerät herausgezogen, werden kann. Wenn der Behälter mit dem weiteren Behälter mithilfe der Kopplungselemente und den weiteren Kopplungselementen gekoppelt ist, kann der Behälter über die Zugkraft, die von dem weiteren Behälter auf den Behälter wirken kann, allein durch ein Ziehen an dem weiteren Behälter in dem Regalfach bewegt werden. Dies gilt für den Fall, dass der Behälter in dem Regalfach hinter dem weiteren Behälter angeordnet ist.

Dadurch, dass die funktional gleichwirkenden Abschnitte punktsymmetrisch zueinander angeordnet sind, kann der Behälter unabhängig von seiner Orientierung in dem Regalfach mit dem weiteren Behälter gekoppelt werden. Insbesondere für die meisten Anwendungsfälle, bei denen eine Breite des Regalfachs kleiner als eine Länge des Behälters ist, kann der Behälter unabhängig davon, wie der Behälter in das Regalfach hineingebracht wird, stets mit dem weiteren Behälter gekoppelt werden. Dadurch kann auf eine Nachverfolgung einer Orientierung des Behälters in einem Lagersystem mit mehreren, beispielsweise mehreren hundert, Regalfächern verzichtet werden. Eine derartige Nachverfolgung würde sich vor allem dann als sehr aufwendig gestalten, wenn der Behälter mehrfach in dem Lagersystem transportiert wird.

Mit der Phrase "punktsymmetrisch zueinander angeordnet" ist insbesondere gemeint, dass Lagen der funktional gleichwirkenden Abschnitte der Kopplungselemente punktsymmetrisch in der Ebene zueinander angeordnet sind. Die Lagen der Abschnitte können beispielsweise jeweils durch einen Bereich in der Ebene spezifiziert sein, in dem sich ein Flächenschwerpunkt einer Querschnittsfläche des jeweiligen Abschnittes des jeweiligen Kopplungselementes innerhalb der Ebene befindet. Die jeweilige Querschnittsfläche verläuft innerhalb der Ebene. Der jeweilige Bereich, in dem sich der jeweilige Flächenschwerpunkt befindet, kann insbesondere durch einen jeweiligen Kreis mit einem Radius begrenzt sein. Der Radius des jeweiligen Kreises beträgt z.B. höchstens ein Zehntel einer Gesamtlänge des jeweiligen Abschnittes innerhalb der Ebene. Es versteht sich von selbst, dass die Lage des jeweiligen Abschnittes auch allein durch den Flächenschwerpunkt der Querschnittsfläche des jeweiligen Abschnittes innerhalb der Ebene spezifiziert sein kann.

Die Phrase "funktional gleichwirkend" bezieht sich insbesondere auf eine Wirkung der Abschnitte der Kopplungselemente bei einem Herstellen und/oder Erhalten einer mechanischen Kopplung der Kopplungselemente mit den weiteren Kopplungselementen. So können die Abschnitte der Kopplungselemente beispielsweise jeweils einen ersten Abschnitt umfassen, welcher derart ausgebildet ist, dass zumindest ein zweiter Abschnitt des Kopplungselementes beabstandet von der jeweiligen Seitenwand durch den jeweiligen ersten Abschnitt getragen ist.

Der erste Abschnitt kann insbesondere als Halterung für den zweiten Abschnitt verstanden werden. Insbesondere ist der zweite Abschnitt mithilfe des ersten Abschnittes an der Seitenwand mit einem Abstand zu der Seitenwand befestigt.

Der Behälter weist, insbesondere aufgrund der Abstände zwischen den zweiten Abschnitten und der Seitenwand, zwischen der Seitenwand und dem jeweiligen zweiten Abschnitt einen jeweiligen nach oben geöffneten Raum auf. Im Rahmen dieser Offenbarung ist der Boden des Behälters unten angeordnet, wobei sich die Seitenwände weg von dem Boden nach oben erstrecken. Eine untere Seite des Bodens bildet eine Unterseite des Behälters, z.B. mit einem Laufkranz, aus, auf welcher der Behälter für eine Benutzung des Behälters abstellbar ist.

In die nach oben geöffneten Räume können die zweiten Abschnitte oder zumindest ein Teil der zweiten Abschnitte der weiteren Kopplungselemente geführt werden, um die Kopplung zwischen den Kopplungselementen und den weiteren Kopplungselementen herzustellen. Eine Funktion der ersten Abschnitte kann dadurch beschrieben werden, dass die ersten Abschnitte die geöffneten Räume bereitstellen, in die die zweiten Abschnitte der weiteren Kopplungselemente eingeführt werden können.

Gemäß einer Variante sind die Kopplungselemente derart ausgebildet, dass die zweiten Abschnitte der weiteren Kopplungselemente durch ein Anheben des weiteren Behälters gegenüber dem Behälter, ein anschließendes Annähern der beiden Behälter und ein anschließendes Hinabsetzen des weiteren Behälters in die geöffneten Räume einbringbar sind. Sind die weiteren Kopplungselemente in die geöffneten Räume eingebracht, so ist die Kopplung zwischen den Behälter und dem weiteren Behälter hergestellt.

Die zweiten Abschnitte weisen z.B. jeweils zumindest eine Wand auf, die einen Winkel von mindestens 5 Grad, z.B. mindestens 15 oder 30 Grad, zu einer Senkrechten der jeweiligen Seitenwand aufweist. Die zweiten Abschnitte der Kopplungselemente bilden dadurch jeweils ein Hindernis für die weiteren Kopplungselemente des weiteren Behälters, wenn die beiden Behälter, d.h. der Behälter und der weitere Behälter, miteinander gekoppelt sind und der Behälter von dem weiteren Behälter weg in eine Richtung senkrecht zu den Seitenwänden bewegt wird.

Dadurch, dass die zweiten Abschnitte die Hindernisse bilden, können bei einer Bewegung des Behälters weg von dem weiteren Behälter Druckspannungen zwischen den zweiten Abschnitten der Kopplungselemente und den zweiten Abschnitten der weiteren Kopplungselemente entstehen. Dies ist insbesondere dadurch begründet, dass sich die Wände in dem besagten Winkel zu der Senkrechten der jeweiligen Seitenwand erstrecken. Die Druckspannungen auf Oberflächen der zweiten Abschnitte können in Zugspannungen im Inneren der zweiten Abschnitte umgewandelt werden, da die zweiten Abschnitte über die ersten Abschnitte mit der jeweiligen Seitenwand mechanisch verbunden sind und deshalb von der jeweiligen Seitenwand festgehalten werden.

Die Zugspannungen können von den zweiten Abschnitten auf die ersten Abschnitte übertragen werden, da der jeweilige zweite Abschnitt mit dem jeweiligen ersten Abschnitt mechanisch verbunden ist. Weiterhin können die Zugspannungen über die ersten Abschnitte auf die jeweilige Seitenwand übertragen werden. Insbesondere ist eine Form der zweiten Abschnitte innerhalb der Ebene derart ausgebildet, dass die Druckspannungen auf den Oberflächen der zweiten Abschnitte, die bei einem Wegziehen des Behälters von dem weiteren Behälter entstehen können, in die Zugspannungen in der jeweiligen Seitenwand umgewandelt werden können.

Eine Integration der Zugspannungen über einen Querschnitt des jeweiligen ersten Abschnittes, der sich an einem Übergang zu der jeweiligen Seitenwand befindet, ergibt eine einzelne Zugkraft, die mithilfe des jeweiligen ersten Abschnittes auf die jeweilige Seitenwand übertragbar ist. Eine Summe der einzelnen Zugkräfte der ersten Abschnitte des jeweiligen Satzes der Kopplungselemente der jeweiligen Seitenwand ergibt die oben genannte Zugkraft, die von dem Behälter auf den weiteren Behälter übertragbar ist.

Wie aus der Beschreibung über die Entstehung der Zugkraft hervorgeht, ist eine Funktion der zweiten Abschnitte insbesondere dadurch charakterisiert, dass die zweiten Abschnitte die Zugkraft zwischen dem Behälter und dem weiteren Behälter erzeugen, wenn die Behälter voneinander weg gezogen werden.

Praktischerweise ist der jeweilige erste Abschnitt fest mit dem jeweiligen zweiten Abschnitt verbunden, um die Zugspannungen so direkt wie möglich von den ersten Abschnitten auf die zweiten Abschnitte übertragen zu können. Es ist jedoch möglich, dass die ersten Abschnitte mit den zweiten Abschnitten über ein jeweiliges Gelenk verbunden sind. In diesem Fall sind die ersten Abschnitte z.B. mit einem jeweiligen weiteren Gelenk an der jeweiligen Seitenwand drehbar gelagert. Dies ermöglicht es, die Kopplungselemente einzuklappen, falls diese nicht benötigt werden, um Stauraum einzusparen.

Durch die oben beschriebene Definition der Punktsymmetrie über die Lagen der funktional gleichwirkenden Abschnitte, insbesondere unter Verwendung der Flächenschwerpunkte der Querschnittsflächen der Abschnitte, ergibt sich, dass die Formen der Querschnittsflächen der funktional gleichwirkenden Abschnitte unter Umständen voneinander abweichen können und die funktional gleichwirkenden Abschnitte trotzdem punktsymmetrisch zueinander angeordnet sind. Vorgesehen ist, dass vorzugsweise allgemein die funktional gleichwirkenden Abschnitte der Kopplungselemente ihre Wirkung für das Herstellen und Erhalten der Kopplung in denjenigen Bereichen des Behälters entfalten können, die in der Ebene punktsymmetrisch zueinander angeordnet sind. Auf diese Weise kann sichergestellt werden, dass das Koppeln des Behälters mit dem weiteren Behälter unabhängig von der Orientierung des Behälters erfolgen kann.

In einer Weiterbildung sind die Kopplungselemente einer Seitenwand der Seitenwände in Bezug zu den Kopplungselementen der anderen Seitenwand in einer Richtung parallel zu der Ebene und parallel zu den Seitenwänden versetzt zueinander angeordnet. Durch einen derartigen Versatz der gegenüberliegenden Kopplungselemente zueinander ist es z.B. möglich, dass der Behälter mit dem weiteren Behälter gekoppelt ist und trotzdem weitere Seitenwände des Behälters, die senkrecht zu den oben genannten Seitenwänden ausgerichtet sind, mit weiteren Seitenwänden des weiteren Behälters fluchten. So könnten durch den Versatz die beiden Behälter "exakt" in einer Linie hintereinander in dem Regalfach angeordnet werden. Dadurch kann die Breite des Regalfachs reduziert werden. Weiterhin kann eine Gefahr eines Verkantens der Behälter an einem Rand des Regalfachs reduziert werden, wenn die Behälter in einer Einheit aus dem Regalfach gezogen werden. Der Symmetriepunkt liegt in der Regel über einem Flächenschwerpunkt des Bodens, um zu ermöglichen, dass die Behälter in einer Linie hintereinander angeordnet werden können. Hierbei wird angenommen, dass der Boden rechteckig ist.

In einer weiteren Ausgestaltung sind die Kopplungselemente von zumindest einer der Seitenwände (alle) in ihrer Form gleichartig ausgebildet. Dies könnte eine Herstellung des Behälters vereinfachen. Prinzipiell erlaubt diese Ausgestaltung auch, dass die Kopplungselemente in gleicher Weise in Bezug zu der jeweiligen Seitenwand ausgerichtet sind. Z.B. können hierbei diese Kopplungselemente derart zueinander ausgerichtet sein, dass nicht notwendigerweise eine Spiegelsymmetrie bezüglich einer weiteren Ebene, die senkrecht zu dem Boden und senkrecht zu den Seitenwänden verläuft, zwischen den Kopplungselementen der jeweiligen Seitenwand vorliegt.

In einem weiteren Beispiel sind die Kopplungselemente in Bezug zu dem Symmetriepunkt punktsymmetrisch zueinander ausgebildet. Dies bedeutet, dass Formen der Kopplungselemente in der Ebene in Bezug zu dem Symmetriepunkt punktsymmetrisch zueinander sind. Z.B. sind diejenigen Kopplungselemente, deren Lagen bezüglich des Symmetriepunktes punktsymmetrisch zueinander sind, von der Form her gleichartig ausgebildet. Die punktsymmetrische Ausgestaltung der Kopplungselemente stellt eine besonders einfach zu fertigende Variante des Behälters dar.

In einer Weiterbildung ist vorgesehen, dass die Seitenwände jeweils mehr als zwei der Kopplungselemente aufweisen. Dadurch kann die mechanische Kopplung der Kopplungselemente mit den weiteren Kopplungselementen stabilisiert werden. Besonders z.B. weisen die Sätze der Kopplungselemente jeweils drei Kopplungselemente auf. Dies ermöglicht es z.B., die Kopplung der Kopplungselemente mit den weiteren Kopplungselementen gleichzeitig in zwei äußeren, gegenüber voneinander liegenden, Bereichen und in einem mittleren Bereich der jeweiligen Seitenwand herzustellen. Die beiden äußeren Bereiche befindet sich z.B. jeweils in einem jeweiligen äußeren Drittel und der mittlere Bereich in einem mittleren Drittel der jeweiligen Seitenwand. Gerade die oben beschriebene punktsymmetrische Ausgestaltung der Kopplungselemente zueinander könnte es ermöglichen, dass die Sätze der Kopplungselemente eine ungerade Anzahl der Kopplungselemente aufweisen können und trotzdem die Kopplungselemente mit den weiteren Kopplungselementen gekoppelt werden können. Eine Anzahl von drei Kopplungselementen pro Seitenwand hat sich in der Praxis als besonders effizient herausgestellt, um zum einen eine ausreichende Stabilität der Kopplung zu erzielen und zum anderen einen Materialaufwand zu minimieren. Die punktsymmetrische Ausgestaltung der Kopplungselemente zueinander ermöglicht genau diese Anzahl der Kopplungselemente.

In einer möglichen Variante weisen die Kopplungselemente in einem Querschnitt, der parallel zu der Ebene verläuft, eine T-artige oder eine L-artige Form auf. Im gekoppelten Zustand der Kopplungselemente können bei dieser Variante Enden der Kopplungselemente auf Enden der weiteren Kopplungselemente stoßen, wenn der Behälter von dem weiteren Behälter weg gezogen wird, sodass die Zugkraft erzeugt werden kann.

In einer weiteren möglichen Variante weisen die Kopplungselemente in einem Querschnitt, der parallel zu der Ebene verläuft, eine Y-artige Form auf. Die Y-artige Form stellt insbesondere eine Variante dar, bei welcher die zweiten Abschnitte die jeweilige oben genannte Wand aufweisen, die einen Winkel von mindestens 5 Grad, z.B. mindestens 15 oder 30 Grad, zu einer Senkrechten der jeweiligen Seitenwand aufweist. Neben der jeweiligen Wand weisen die zweiten Abschnitte hierbei eine jeweilige weitere Wand auf, die einen Winkel von mindestens 30 Grad zu einer Senkrechten der jeweiligen Seitenwand aufweist, um die Y-artige Form zu bilden.

Die jeweilige Wand und die jeweilige weitere Wand der jeweiligen zweiten Abschnitte können auch als Schenkel betrachtet werden. Wie oben beschrieben, kann der jeweilige zweite Abschnitt von jeweils einem ersten Abschnitt getragen sein, wodurch sich bei der Y-artigen Form der Abstand zwischen der jeweiligen Seitenwand und dem jeweiligen zweiten Abschnitt ergibt. Der jeweilige erste Abschnitt kann in Form eines Steges ausgebildet sein, der sich von der jeweiligen Seitenwand senkrecht bis zu dem jeweiligen zweiten Abschnitt erstreckt, um die Y-artige Form zu bilden.

Eine Länge des Steges, gemessen in dem Querschnitt, in dem die Kopplungselemente die Y-artige Form aufweisen, ist praktischerweise mindestens so groß wie eine Länge der Schenkel, insbesondere mindestens doppelt so groß. Dies könnte ein leichtes Einbringen der weiteren Kopplungselemente des weiteren Behälters in die nach oben offenen Räume ermöglichen.

In einer weiteren Ausgestaltung weist das jeweilige Kopplungselement einen sich von der jeweiligen Seitenwand erstreckenden Steg und ein Kopfabschnitt auf. Der Kopfabschnitt ist in einem Querschnitt, der parallel zu der Ebene verläuft, breiter als der Steg ausgebildet. Der Kopfabschnitt kann als der zweite Abschnitt des jeweiligen Kopplungselementes aufgefasst werden. Der Steg kann als der erste Abschnitt des jeweiligen Kopplungselementes verstanden werden, durch welches der zweite Abschnitt beabstandet von der jeweiligen Seitenwand getragen ist.

Der Kopfabschnitt kann insbesondere eine Stirnwand umfassen, die diejenigen Punkte des Kopplungselementes aufweist, die am weitesten entfernt von der jeweiligen Seitenwand liegen. Hierzu kann die Stirnwand konkav ausgebildet sein. Weiterhin kann die Stirnwand, in der Ebene gesehen, äußere Zonen des Kopfabschnittes, die sich in Bezug auf eine Mittellinie des Steges auf gegenüberliegenden Seiten befinden, miteinander verbinden. Im Vergleich zu der Y-artigen Form könnten die äußeren Zonen des Kopfabschnittes besser als freie Enden der Schenkel der Y-artigen Form vor einem Abbrechen geschützt werden.

Weiterhin kann der Kopfabschnitt eine Oberseite aufweisen, die ein inneres Volumen des Kopfabschnittes nach oben hin begrenzt. Dadurch könnte ein sichereres Koppeln der Kopplungselemente des Behälters mit den weiteren Kopplungselementen des weiteren Behälters im Vergleich zu der Y-artigen Form ermöglicht werden. Wird beispielsweise der weitere Behälter angehoben und an den Behälter herangeführt und abgesenkt, könnte es bei der Variante, bei welcher die Kopplungselemente die Y-artige Form aufweisen, vorkommen, dass die Kopplungselemente in Bezug zu den weiteren Kopplungselementen falsch positioniert sind. Trotzdem ließe sich in diesem Fall der weitere Behälter in einer Lage zu dem Behälter auf das Niveau des Behälters absenken, in welcher die Schenkel der Kopplungselemente unmittelbar neben Schenkeln der weiteren Kopplungselemente liegen. Jedoch wäre der Behälter mit dem weiteren Behälter nicht gekoppelt, um die Zugkraft übertragen zu können. Dies könnte nun mit der Oberseite des Kopfabschnittes vermieden werden. Für den Fall, dass die weiteren Kopplungselemente falsch zu den Kopplungselementen ausgerichtet sind, lässt sich der weitere Behälter nicht auf dasselbe Niveau des Behälters absenken, vorausgesetzt, die weiteren Kopplungselemente befinden sich vor dem Absenken zumindest teilweise über den Kopplungselementen. Im Rahmen dieser Offenbarung wird insbesondere davon ausgegangen, dass die weiteren Kopplungselemente baugleich zu den Kopplungselementen ausgebildet sind, da der weitere Behälter baugleich zu dem Behälter ausgebildet ist.

Die Stege der Y-artigen Form als auch bei der Ausgestaltung mit dem Kopfabschnitt der Kopplungselemente könnten ein Ankippen oder Anheben des weiteren Behälters in Kombination mit einem anschließenden Zurückkippen beziehungsweise Absenken des weiteren Behälters zum Einbringen der weiteren Kopplungselemente in die nach oben geöffneten Räume erlauben. Aufgrund der Stege stellen die nach oben geöffneten Räume ausreichend Platz in einer Richtung senkrecht zu den Seitenwänden bereit, um die weiteren Kopplungselemente einzubringen, insbesondere, wenn der weitere Behälter gegenüber dem Behälter zunächst angekippt ist und dann heruntergekippt wird oder der weitere Behälter in Bezug zu dem Behälter angehoben ist und danach abgesenkt wird.

Praktischerweise sind die Stege, insbesondere eine Länge der Stege, derart dimensioniert, dass in einem Kopplungszustand zwischen dem Behälter und dem weiteren Behälter, in welchem der weitere Behälter die Zugkraft auf den Behälter übertragen kann, ein Spiel der Kopplungselemente in Bezug zu den weiteren Kopplungselementen in einer Richtung senkrecht zu der jeweiligen Seitenwand, d.h. in einer Richtung, in der die Zugkraft übertragbar ist, vorliegt. Dies könnte das Koppeln der beiden Behälter erleichtern. Vor allem könnte dies ein manuelles Koppeln der beiden Behälter überhaupt erst ermöglichen. Ohne ein derart vorgesehenes Spiel müssten unter Umständen die weiteren Kopplungselemente in die Kopplungselemente mit einem Werkzeug hineingepresst werden, um die beiden Behälter miteinander zu koppeln.

Eine Höhe der Kopplungselemente, gemessen in einer Richtung senkrecht zu dem Boden, kann nach einer Variante kleiner als ein Drittel, insbesondere kleiner als ein Viertel oder Zehntel, einer Höhe der Seitenwände sein. Dies könnte ein noch einfacheres Einbringen der weiteren Kopplungselemente in die nach oben geöffneten Räume ermöglichen. Generell kann eine geringere Höhe der Kopplungselemente geringere Reibungskräfte beim Koppeln der beiden Behälter bewirken.

Praktischerweise sind die Kopplungselemente in einem unteren Drittel, insbesondere in einem unteren Viertel, der jeweiligen Seitenwand angeordnet. Dies könnte das Ankippen und anschließende Zurückkippen des weiteren Behälters in Bezug zu dem Behälter zum Koppeln der beiden Behälter ermöglichen. Je tiefer die Kopplungselemente an der jeweiligen Seitenwand angeordnet sind, desto einfacher könnte ein derartiges Koppeln der beiden Behälter sein. Nach einer Variante können die Kopplungselemente einen Abstand zu einem tiefsten Punkt des Behälters, an dem der Boden des Behälters eine Unterlage berührt, in einem Bereich von etwa 0,5 bis 2 Zentimetern liegen, insbesondere etwa gleich 1 cm sein.

Darüber hinaus könnten die Y-artige Form oder die Kopfabschnitte der Kopplungselemente ermöglichen, dass die oben genannten Druckkräfte umso größer werden, desto stärker die beiden Behälter auseinander gezogen werden. Dies ist insofern praktisch, als dass die Kopplung zwischen den beiden Behältern dann verstärkt wird, wenn sie in höheren Maße benötigt wird. Weiterhin könnten die Stege der Y-artigen Form als auch bei der Ausgestaltung mit dem Kopfabschnitt der Kopplungselemente ermöglichen, dass die beiden Behälter sich in eine Richtung senkrecht zu den Seitenwänden relativ zueinander bewegen können, obwohl sich die Kopplungselemente im gekoppelten Zustand befinden. Dies könnte durch ein Spiel zwischen den Behältern im gekoppelten Zustand in einer Richtung senkrecht zu den Seitenwänden ermöglicht werden, welches nach einer Variante, wie oben beschrieben, durch die Stege bereitgestellt werden kann. Dadurch können die beiden Behälter zumindest kurzzeitig eine unterschiedliche Geschwindigkeit auf einem Förderband des Lagersystems einnehmen, wobei die Kopplungselemente trotzdem im gekoppelten Zustand bleiben.

In einer Weiterbildung weist das jeweilige Kopplungselement in dem Querschnitt, der parallel zu der Ebene verläuft, eine pilzartige Form auf. Bei dieser Weiterbildung bildet der Kopfabschnitt einen Pilzkopf der pilzartigen Form und der Steg einen Pilzschaft der pilzartigen Form aus. Die pilzartige Form bezieht sich nur auf den Querschnitt, nicht auf eine dreidimensionale Betrachtung. In der Regel ist das jeweilige Kopplungselement nicht als Rotationskörper, wie es bei Pilzen der Fall ist, ausgebildet. Der Pilzkopf hat den Vorteil, dass die Kopplungselemente in ihrem vorderen Bereich, d.h. in einem Bereich, der am weitesten von der Seitenwand entfernt ist, keine Kanten aufweisen. Der Pilzkopf zeichnet sich durch eine vollständig abgerundete Form aus. Da in der Regel Kanten ein Verkanten mit einem Abbrechen von einem oder mehreren hervorstehenden Teilen der Kopplungselemente, die diese Kanten aufweisen könnten, verursachen können, könnte der Pilzkopf die Gefahr eines solchen Verkantens und Abrechens in dem vorderen Bereich reduzieren.

In einer weiteren Ausgestaltung ist eine Länge des Steges derart dimensioniert, dass in dem Kopplungszustand zwischen dem Behälter und dem weiteren Behälter, in welchem der weitere Behälter auf den Behälter die Zugkraft übertragen kann, zwischen dem Kopfabschnitt, insbesondere dem Pilzkopf, und einer dem Kopfabschnitt, insbesondere dem Pilzkopf, zugewandten Seitenwand des weiteren Behälters ein Abstand gebildet ist. Der Abstand ermöglicht das oben genannte Spiel der Kopplungselemente in Bezug zu den weiteren Kopplungselementen in der Richtung senkrecht zu der jeweiligen Seitenwand, d.h. in der Richtung, in der die Zugkraft übertragbar ist. Dies könnte das manuelle Koppeln der beiden Behälter erleichtern.

In einer weiteren Ausgestaltung liegt in dem Querschnitt, der parallel zu der Ebene verläuft, eine Länge des Steges in einem Bereich von einem 0,8 bis 1,2-Fachem einer Breite des Steges und eine maximale Breite des Kopfabschnittes in einem Bereich von einem 1,8 bis 2,2-Fachem der Breite des Steges. Diese Ausgestaltung stellt eine möglichst kompakte Bauform des jeweiligen Kopplungselementes dar, die Hebelkräfte reduzieren könnte, die bei einem Anstoßen der Kopplungselemente gegeneinander beim Koppeln der beiden Behälter auftreten können. Daher könnte mit dieser kompakten Bauform eine möglichst hohe Stabilität der Kopplungselemente erzielt werden.

In einer weiteren Ausgestaltung ist vorgesehen, dass eine Oberseite des Steges und eine Oberseite des Kopfabschnittes und sich von den Oberseiten nach unten erstreckende Seitenwände des jeweiligen Kopplungselementes ein inneres Volumen des jeweiligen Kopplungselementes begrenzen und das innere Volumen nach unten hin offen ist. Durch das nach unten offene Volumen könnte ein Gewicht der Kopplungselemente reduziert werden.

In einer Weiterbildung dieser Ausgestaltung kann das jeweilige Kopplungselement in dem inneren Volumen eine Stabilisierungwand aufweisen, die senkrecht zu der jeweiligen Seitenwand und senkrecht zu dem Boden verläuft. Die Stabilisierungswand könnte bei einem Anstoßen des jeweiligen Kopplungselementes an eines der weiteren Kopplungselemente ein Kollabieren des jeweiligen Kopplungselementes vermeiden. Praktischerweise verläuft die Stabilisierungswand in dem Querschnitt, der parallel zu der Ebene verläuft, entlang einer Mittellinie des Steges. Hierdurch könnte der höchste Stabilisierungseffekt der Stabilisierungswand erzielt werden.

In einer weiteren Ausgestaltung weist der Behälter an der jeweiligen Seitenwand oberhalb des jeweiligen Kopplungselementes ein jeweiliges senkrecht zu der jeweiligen Seitenwand und senkrecht zu dem Boden verlaufendes Stützelement auf. Das Stützelement grenzt an einer Oberseite des jeweiligen Kopplungselementes, insbesondere an der Oberseite des Steges und an der Oberseite des Kopfabschnittes, an.

Das jeweilige Stützelement ist derart ausgebildet, dass sie eine nach oben gerichtete Kraft, die von dem jeweiligen Kopplungselement beim Koppeln der beiden Behälter ausgeübt werden kann, abstützen kann. Hierzu ist das jeweilige Stützelement mit der jeweiligen Seitenwand verbunden und mit der Oberseite des jeweiligen Kopplungselementes, insbesondere mit der Oberseite des Steges und der Oberseite des Kopfabschnittes, verbunden.

Die nach oben gerichtete Kraft könnte sich ergeben, falls das jeweilige Kopplungselement beim Koppeln der beiden Behälter auf eines der weiteren Kopplungselemente stößt. Bei dieser Betrachtung kann bei dem Koppeln der beiden Behälter zunächst der Behälter angehoben oder angekippt und im Anschluss daran an den weiteren Behälter angenähert werden und danach abgesenkt oder zurückgekippt werden. Es versteht sich, dass das Koppeln durch ein Bewegen des Behälters in Bezug zu dem weiteren Behälter oder durch ein Bewegen des weiteren Behälters in Bezug zu dem Behälter erfolgen kann. Dadurch, dass das Stützelement die nach oben gerichtete Kraft abstützen kann, könnte ein Abbrechen der Kopplungselemente beim Koppeln der Behälter vermieden werden.

Nach einer Variante kann das jeweilige Stützelement in einem weiteren Querschnitt, der senkrecht zu der jeweiligen Seitenwand und senkrecht zu dem Boden verläuft, eine dreieckige Form aufweisen. Dadurch könnte eine Gefahr eines Abbrechens des Stützelementes reduziert werden. Weiterhin könnte dadurch ein Gewicht des Behälters reduziert werden. Weiterhin kann durch die dreieckige Form eine Art "Druckstab" in Form einer oberen Kante des Stützelementes, die von der jeweiligen Seitenwand schräg nach unten verläuft, bereitgestellt werden. Der Druckstab könnte ein nach oben gerichtetes Drehmoment, welches durch die nach oben gerichtete Kraft in Verbindung eines Hebels erzeugbar ist, abstützen. Dadurch könnte die Gefahr des Abbrechens der Kopplungselemente reduziert werden.

In einer weiteren Ausgestaltung weist der Behälter für den jeweiligen Satz von Kopplungselementen jeweils eine Befestigungsplatte auf, an welcher die Kopplungselemente des jeweiligen Satzes angeordnet sind. Die Befestigungsplatte ist an der jeweiligen Seitenwand angeordnet. Die Befestigungsplatte kann mithilfe von Nieten an der jeweiligen Seitenwand befestigt sein. Prinzipiell kann die Befestigungsplatte an die jeweilige Seitenwand angeklebt sein. Gemäß einer weiteren Möglichkeit können die Kopplungselemente, insbesondere zusammen mit den Stützwänden, durch ein Spritzgussverfahren an der jeweiligen Seitenwand angespritzt werden. In diesem Fall könnte auf die Befestigungsplatte verzichtet werden.

In einer Weiterbildung weisen die Kopplungselemente an ihrer Oberseite eine Einführhilfe auf. Zusätzlich können die Kopplungselemente an ihrer Unterseite eine weitere Einführhilfe aufweisen. Die Einführhilfe, insbesondere die weitere Einführhilfe, weist zumindest eine Fläche auf, die gegenüber der Ebene eine Neigung aufweist. Die Neigung, insbesondere ein Winkel der Fläche der Einführhilfe gegenüber der Ebene kann sich mit zunehmenden Abstand von einer senkrechten Außenkante des jeweiligen Kopplungselementes verändern, insbesondere reduzieren. So kann die Fläche der Einführhilfe, insbesondere der weiteren Einführhilfe, zum Beispiel als Teil einer Zylinderoberfläche ausgebildet sein. Die Neigung der Flächen der Kopplungselemente bewirkt, dass Kanten zwischen den Oberseiten der Kopplungselemente und senkrechten Abschnitten der Kopplungselemente und den Unterseiten der Kopplungselemente und den senkrechten Abschnitten der Kopplungselemente abgerundet sind.

Die Flächen mit ihrer jeweiligen Neigung, insbesondere die abgerundeten Kanten, könnten den Vorteil haben, dass die unteren Enden der weiteren Kopplungselemente des weiteren Behälters in die geöffneten Räume geleitet werden, wenn die unteren Enden der weiteren Kopplungselemente beim oben beschriebenen Hinabsetzen auf die oberen Enden der Kopplungselemente stoßen. Dadurch kann eine notwendige Präzision reduziert werden, mit welcher der Behälter und der weitere Behälter zueinander ausgerichtet werden müssen, um die beiden Behälter miteinander zu koppeln. Die Einführhilfe kann als ein Element zur Selbstzentrierung des Behälters in einer Richtung parallel zu den Seitenwänden und parallel zu der Ebene aufgefasst werden.

In einer weiteren Variante sind die Kopplungselemente formschlüssig mit den Seitenwänden, insbesondere durch eine Rastverbindung oder Klickverbindung, verbunden. Bei dieser Variante ist der Formschluss insbesondere reversibel lösbar. Diese Variante erlaubt es, die Kopplungselemente an die Seitenwände zu montieren, falls die Kopplungselemente benötigt werden. Der reversible Formschluss ermöglicht eine Demontage der Kopplungselemente, um Platz in dem Lagersystem zu sparen, falls die Kopplungselemente nicht benötigt werden. Gemäß einer möglichen Variante weisen die Seitenwände z.B. Aussparungen aus, in denen Rastelemente der Kopplungselemente einrasten können. Nach einer Weiterbildung dieser Variante kann ein Rastelement des jeweiligen Kopplungselementes zusammen mit einer jeweiligen Aussparung der jeweiligen Seitenwand eine jeweilige Rastverbindung ausbilden. Möglich ist weiterhin, dass die Kopplungselemente auf einem jeweiligen Träger angeordnet sind und der jeweilige Träger zumindest Rastelemente aufweist, die an der jeweiligen Seitenwand einrasten können.

Weiterhin wird ein Lagersystem mit einem Behälter und dem weiteren Behälter vorgeschlagen. Es versteht sich von selbst, dass das Lagersystem z.B. mehrere, beispielsweise mehrere Hundert, weitere Behälter aufweist, die baugleich zu dem Behälter ausgebildet sind. Das Lagersystem weist insbesondere das oben genannte Regalfach auf, auf dem sich der Behälter und der weitere Behälter befinden. Des Weiteren weist das Lagersystem z.B. eine Steuereinrichtung auf, die Positionen der Behälter überwacht und steuert. Z.B. ist die Steuereinrichtung eingerichtet, ein Koppeln des Behälters mit dem weiteren Behälter mithilfe zumindest eines Aktuators durchzuführen.

Beispiele des vorgeschlagenen Behälters werden anhand der folgenden Figuren näher erläutert. Dabei zeigt schematisch:
- Figur 1: einen Behälter den zum Transportieren von Gegenständen mit an gegenüberliegenden Seitenwänden punktsymmetrisch angeordneten Kopplungselementen;
- Figur 2: eine schematische Ansicht von Kopplungselementen in einem Querschnitt;
- Figur 3: eine schematische Ansicht einer Variante von Kopplungselementen in einem Querschnitt;
- Figur 4: eine schematische Ansicht einer weiteren Variante von Kopplungselementen in einem Querschnitt;
- Figur 5: eine perspektivische Ansicht einer Seite insbesondere des in Figur 1 gezeigten Behälters mit Y-artigen Kopplungselementen;
- Figur 6: eine Variante insbesondere der in Figur 5 gezeigten Variante des Behälters mit einem größeren Verhältnis zwischen einer Steglänge der Kopplungselemente und einem Abstand zu einer Stützwand zum Abstützen des Behälters an einem weiteren Behälter;
- Figur 7: Varianten von Querschnittsformen der Kopplungselemente in einem Querschnitt parallel zu einem Boden insbesondere des in Figur 1 gezeigten Behälters;
- Figur 8: eine weitere Variante der Kopplungselemente mit Stegen und verbreiterten Kopfstücken;
- Figur 9: eine Schnittansicht des Behälters und eines weiteren Behälters in einer Ebene parallel zu einem Boden des in Figur 8 gezeigten Behälters in einem gekoppelten Zustand der beiden Behälter.

Einander ähnliche Elemente sind im Folgenden mit denselben Bezugszeichen gekennzeichnet.

Fig. 1 zeigt einen Behälter 1 zum Lagern und Transportieren von Gegenständen. Der Behälter 1 weist einen Boden 2 und zumindest zwei von dem Boden 2 aus sich nach oben erstreckende und einander gegenüberliegende Seitenwände auf. Die gegenüberliegenden Seitenwände umfassen eine erste Seitenwand 3 und eine zweite Seitenwand 4. An der ersten Seitenwand 3 ist ein erster Satz 10 von Kopplungselementen angeordnet. Der erste Satz 10 der Kopplungselemente umfasst ein erstes Kopplungselement 11 und ein zweites Kopplungselement 12. An der zweiten Seitenwand 4 ist ein zweiter Satz 20 von Kopplungselementen angeordnet. Der zweite Satz 20 umfasst ein erstes Kopplungselement 21 und ein zweites Kopplungselement 22. Fig. 1 zeigt weiterhin eine Ebene 30, die parallel zu dem Boden 2 verläuft. Die Ebene 30 befindet sich bei der in Fig. 1 gezeigten Variante des Behälters 1 etwa in einem Abstand zu dem Boden 2, der in etwa einer Hälfte einer Höhe 5 des Behälters 1 entspricht. Andere Abstände sind möglich, insbesondere eine Lage im unteren Drittel des Behälters 1. Dies betrifft insbesondere Varianten des Behälters 1, bei welchen die Kopplungselemente 11, 12 im unteren Drittel des Behälters 1 angeordnet sein können. Fig. 1 zeigt weiterhin eine Länge 6 des Behälters 1 und eine Breite 7 des Behälters 1.

Fig. 2 zeigt Abschnitte von beispielhaften Kopplungselementen 11, 12, 21, 22, insbesondere der Figur 1. So zeigt Fig. 2 schematisch einen ersten Abschnitt 11.1 und einen zweiten Abschnitt 11.2 des ersten Kopplungselementes 11 des ersten Satzes 10 und einen ersten Abschnitt 12.1 und einen zweiten Abschnitt 12.2 des zweiten Kopplungselementes 12 des ersten Satzes 10. Fig. 2 zeigt weiterhin schematisch einen ersten Abschnitt 21.1 und einen zweiten Abschnitt 21.2 des ersten Kopplungselementes 21 des zweiten Satzes 20 und einen ersten Abschnitt 22.1 und einen zweiten Abschnitt 22.2 des zweiten Kopplungselementes 22 des zweiten Satzes 20. Weiterhin zeigt Fig. 2 einen Symmetriepunkt 23, der in der Ebene 30 angeordnet ist. Der Symmetriepunkt 23 kann als Schnittpunkt von Mittelsenkrechten, die jeweils senkrecht zu den Seitenwänden des Behälters 1 verlaufen und sich innerhalb der Ebene 30 befinden, konstruiert werden.

Fig. 2 zeigt weiterhin mit ausgefüllten Punkten dargestellte Flächenschwerpunkte der Abschnitte der Kopplungselemente 11, 12, 21, 22. Wie oben beschrieben, können die Flächenschwerpunkte für eine Beschreibung einer Lage des jeweiligen Abschnitts des jeweiligen Kopplungselementes 11, 12, 21, 22 verwendet werden. Die in Fig. 1 und 2 mit Hilfe von gestrichelten Linien gezeigte Ebene 30 erstreckt sich in ihren zwei Dimensionen ins Unendliche. Demnach liegen die in Fig. 2 gezeigten Flächenschwerpunkte innerhalb der Ebene 30.

Fig. 1 zeigt einen Flächenschwerpunkt 11.10 des ersten Abschnittes 11.1 des ersten Kopplungselementes 11 des ersten Satzes 10, einen Flächenschwerpunkt 11.20 des zweiten Abschnittes 11.2 des ersten Kopplungselementes 11 des ersten Satzes 10, einen Flächenschwerpunkt 12.10 des ersten Abschnittes 12.1 des zweiten Kopplungselementes 12 des ersten Satzes 10 und einen Flächenschwerpunkt 12.20 des zweiten Abschnittes 12.2 des zweiten Kopplungselementes 12 des ersten Satzes 10.

Weiterhin zeigt Fig. 2 einen Flächenschwerpunkt 21.10 des ersten Abschnittes 21.1 des ersten Kopplungselementes 21 des zweiten Satzes 20, einen Flächenschwerpunkt 21.20 des zweiten Abschnittes 21.2 des ersten Kopplungselementes 21 des zweiten Satzes 20 sowie einen Flächenschwerpunkt 22.10 des ersten Abschnittes 22.1 des zweiten Kopplungselementes 22 des zweiten Satzes 20 und einen Flächenschwerpunkt 22.20 des zweiten Abschnittes 22.2 des zweiten Kopplungselementes 22 des zweiten Satzes 20.

Fig. 2 zeigt weiterhin einen weiteren Behälter 100, der baugleich zu dem Behälter 1 ausgebildet ist. Kopplungselemente 111, 112, 121, 122 des weiteren Behälters 100 werden als weitere Kopplungselemente bezeichnet. Sämtliche in Fig. 2 gezeigten Teile des weiteren Behälters 100 sind derart mit Bezugszeichen versehen, dass ein Bezugszeichen desjenigen Teils des weiteren Behälters, welches einem baugleichen Teil des Behälters 1 entspricht, gleich einem um die Zahl einhundert erhöhtes Bezugszeichen des baugleichen Teils ist. So ist beispielsweise ein erstes Kopplungselement eines ersten Satzes von Kopplungselementen des weiteren Behälters 100 mit dem Bezugszeichen 111 gekennzeichnet. Entsprechend zeigt Fig. 2 einen ersten Abschnitt 111.1 und einen zweiten Abschnitt 111.2 des ersten Kopplungselementes 111 des ersten Satzes von Kopplungselementen des weiteren Behälters, einen ersten Abschnitt 112.1 und einen zweiten Abschnitt 112.2 eines zweiten Kopplungselementes 112 des ersten Satzes von Kopplungselementen des weiteren Behälters 100, einen ersten Abschnitt 121.1 und einen zweiten Abschnitt 121.2 eines ersten Kopplungselementes 121 eines zweiten Satzes von Kopplungselementen des weiteren Behälters 100 und einen ersten Abschnitt 122.1 und einen zweiten Abschnitt 122.2 eines zweiten Kopplungselementes 122 eines zweiten Satzes von Kopplungselementen des weiteren Behälters 100.

Die Abschnitte der Kopplungselemente des ersten Satzes 10 und des zweiten Satzes 20 sind in Fig. 2 schematisch durch Rechtecke dargestellt. In den Fig. 3 bis 5 sind verschiedene Varianten von Querschnittsformen von Kopplungselementen, insbesondere der Abschnitte der Kopplungselemente des ersten Satzes 10 und des zweiten Satzes 20 innerhalb der Ebene 30 gezeigt.

Fig. 2 verdeutlicht, dass funktional gleich wirkende Abschnitte der Sätze 10, 20 von Kopplungselementen in der Ebene 30 in Bezug zu dem Symmetriepunkt 23 punktsymmetrisch zueinander angeordnet sind.

Im Folgenden wird davon ausgegangen, dass der erste Abschnitt eines der Kopplungselemente 11, 12, 21, 22 funktional gleich wirkend zu dem ersten Abschnitt eines beliebigen anderen der Kopplungselemente 11, 12, 21, 22 ist. Eine erste Funktion der ersten Abschnitte der Kopplungselemente der beiden Sätze 10, 20 kann ein Abstützen des jeweiligen zweiten Abschnittes des jeweiligen Kopplungselementes 11, 12, 21, 22 umfassen. Die ersten Abschnitte bewirken hierbei, dass die zweiten Abschnitte jeweils in einem Abstand zu der jeweiligen Seitenwand 3, 4 angeordnet sind.

Eine Punktsymmetrie der funktional gleich wirkenden ersten Abschnitte der Kopplungselemente 11, 12, 21, 22 ist insbesondere dadurch charakterisiert, dass der Flächenschwerpunkt 11.10 des ersten Abschnittes 11.1 des ersten Kopplungselementes 11 des ersten Satzes 10 punktsymmetrisch zu dem Flächenschwerpunkt 21.10 des ersten Abschnittes 21.1 des ersten Kopplungselementes 21 des zweiten Satzes 20 in Bezug zu dem Symmetriepunkt 23 angeordnet ist. Weiterhin ist die Punktsymmetrie der funktional gleich wirkenden ersten Abschnitte der Kopplungselemente 11, 12, 21, 22 insbesondere dadurch charakterisiert, dass der Flächenschwerpunkt 12.10 des ersten Abschnittes 12.1 des zweiten Kopplungselementes 12 des ersten Satzes 10 punktsymmetrisch zu dem Flächenschwerpunkt 22.10 des ersten Abschnittes 22.1 des zweiten Kopplungselementes 22 des zweiten Satzes 20 in Bezug zu dem Symmetriepunkt 23 angeordnet ist.

Eine Punktsymmetrie der funktional gleich wirkenden zweiten Abschnitte der Kopplungselemente 11, 12, 21, 22 ist insbesondere dadurch charakterisiert, dass der Flächenschwerpunkt 11.20 des zweiten Abschnittes 11.2 des ersten Kopplungselementes 11 des ersten Satzes 10 punktsymmetrisch zu dem Flächenschwerpunkt 21.20 des zweiten Abschnittes 21.2 des ersten Kopplungselementes 21 des zweiten Satzes 20 in Bezug zu dem Symmetriepunkt 23 angeordnet ist. Weiterhin ist die Punktsymmetrie der funktional gleich wirkenden zweiten Abschnitte der Kopplungselemente 11, 12, 21, 22 insbesondere dadurch charakterisiert, dass der Flächenschwerpunkt 12.20 des zweiten Abschnittes 12.2 des zweiten Kopplungselementes 12 des ersten Satzes 10 punktsymmetrisch zu dem Flächenschwerpunkt 22.20 des zweiten Abschnittes 22.2 des zweiten Kopplungselementes 22 des zweiten Satzes 20 in Bezug zu dem Symmetriepunkt 23 angeordnet ist.

Eine zweite Funktion der zweiten Abschnitte der Kopplungselemente der Sätze 10, 20 umfasst z.B. ein Ausbilden einer Haltekraft zwischen den Kopplungselementen des Behälters 1 und den weiteren Kopplungselementen des weiteren Behälters 100, wenn die beiden Behälter 1, 100 auseinander gezogen werden. Die Haltekraft kann sich zum Beispiel, wie oben beschrieben, durch Ausbilden von Druckkräften zwischen Oberflächen der zweiten Abschnitte der Kopplungselemente der Sätze 10, 20 und Oberflächen der zweiten Abschnitte der weiteren Kopplungselemente ergeben. Hierbei kann die Haltekraft gemäß einer Variante erzeugt werden, wenn auf den weiteren Behälter 100 eine erste Kraft in eine erste Richtung 101 und auf den Behälter 1 in eine zweite Kraft in eine zweite Richtung 102, die entgegengesetzt zur ersten Richtung 101 orientiert ist, wirkt.

Gemäß einer Variante kann die Haltekraft auch durch einen Verbindungsmechanismus aufgebaut werden. Der jeweilige Verbindungsmechanismus weist insbesondere erste Teile an den zweiten Abschnitten der Kopplungselemente der Sätze 10, 20 und zweite Teile an den zweiten Abschnitten der weiteren Kopplungselemente auf. Da der weitere Behälter 100 baugleich zu dem Behälter 1 ausgeführt ist, sind die ersten und zweiten Teile des Verbindungsmechanismus gleichartig ausgebildet. Die ersten und zweiten Teile des jeweiligen Verbindungsmechanismus können beispielsweise zusammen eine jeweilige Rast- oder Klickverbindung ausbilden.

Fig. 3 zeigt eine Ausgestaltung des Behälters 1, bei welcher die Kopplungselemente 11, 12, 21, 22 in einem Querschnitt, der parallel zu der Ebene 30 verläuft, eine L-artige Form aufweisen. Um die L-artige Form der Kopplungselemente 11, 12, 21, 22 zu bilden, können sich zum einen die ersten Abschnitte 11.1, 12.1, 21.1, 22.1 senkrecht weg von der jeweiligen Seitenwand 3, 4 erstrecken. Zum anderen können an die ersten Abschnitte 11.1, 12.1, 21.1, 22.1 die, insbesondere senkrecht zu den ersten Abschnitten 11.1, 12.1, 21.1, 22.1 verlaufenden, zweiten Abschnitte 11.2, 12.2, 21.2, 22.2 angrenzen. Die zweiten Abschnitte 11.2, 12.2, 21.2, 22.2 verlaufen insbesondere parallel zu der jeweiligen Seitenwand 3, 4. Die ersten Abschnitte 11.1, 12.1, 21.1, 22.1 bilden insbesondere Füße der Kopplungselemente 11, 12, 21, 22 aus, die senkrecht auf der jeweiligen Seitenwand 3, 4 stehen.

Die L-artige Form der Kopplungselemente 11, 12, 21, 22 könnte ermöglichen, dass die zweiten Abschnitte der Kopplungselemente des ersten Satzes 10 hinter die zweiten Abschnitte der weiteren Kopplungselemente eines weiteren zweiten Satzes 120 der weiteren Kopplungselemente greifen können, wie es in Fig. 3 gezeigt ist. Dadurch sind die Kopplungselemente des ersten Satzes 10 mit den weiteren Kopplungselementen des weiteren zweiten Satzes 120 derart gekoppelt, dass sie eine Bewegung des weiteren Behälters 100 in die erste Richtung 101 blockieren, wenn der Behälter 1 festgehalten wird. Es versteht sich von selbst, dass ein derartiges Blockieren ermöglicht, dass die beiden Behälter 1, 100 zusammen als eine Einheit entweder in die erste Richtung 101 oder in die zweite Richtung 102 gezogen werden können.

Fig. 4 zeigt eine weitere Ausgestaltung, insbesondere des Behälters 1, bei welcher die Kopplungselemente 11, 12, 21, 22 in einem Querschnitt, der parallel zu der Ebene 30 verläuft, eine Y-artige Form aufweisen. Die ersten Abschnitte 11.1, 12.1, 21.1, 22.1 bilden hierbei einen Fuß des "Y" aus und sind bei der in Fig. 4 gezeigten Variante des Behälters 1 in Form eines jeweiligen Steges ausgebildet, der sich senkrecht von der jeweiligen Seitenwand 3, 4 erstreckt. Am Ende des jeweiligen Steges zweigen jeweils zwei Schenkel des jeweiligen zweiten Abschnittes 11.2, 12.2, 21.2, 22.2 in einer Richtung weg von einer Mittellinie des jeweiligen Steges ab. Beispielhaft ist Fig. 4 eine Mittellinie 43 des Steges des ersten Kopplungselementes 21 des zweiten Satzes 20 gezeigt. Die jeweiligen Schenkel können sich gemäß der in Fig. 4 gezeigten Ausgestaltung geradlinig von dem Ende des jeweiligen Steges erstrecken. Die zwei Schenkel des jeweiligen zweiten Abschnittes 11.2, 12.2, 21.2, 22.2 bilden einen Kopf des "Y" aus.

Die Y-artige Form soll im Folgenden anhand des ersten Kopplungselementes 21 des zweiten Satzes 20 beschrieben werden. Der erste Abschnitt 21.1 des ersten Kopplungselementes 21 ist in Fig. 4 von dem zweiten Abschnitt 21.2 des ersten Kopplungselementes 21 durch eine gestrichelte Bezugslinie 40 getrennt. In der Bildebene der Fig. 4 befindet sich der erste Abschnitt 21.1 rechts von der Bezugslinie 40 und der zweite Abschnitt 21.2 links von der Bezugslinie 40. Der zweite Abschnitt 21.2 des ersten Kopplungselementes 21 weist einen ersten Schenkel 41 und einen zweiten Schenkel 42 auf. Der erste Schenkel 41 weist gegenüber der Mittellinie 43 einen Winkel 44 auf, der z.B. 30 Grad beträgt. Ebenso weist der zweite Schenkel 42 einen Winkel zu der Mittellinie 43 auf, der größer als 30 Grad ist. Die beiden Schenkel 41, 42 bilden zusammen mit dem ersten Abschnitt 21.1 des ersten Kopplungselementes 21, der als Steg ausgebildet ist, ein "Y" aus. Die Mittellinie 43 verläuft senkrecht zu der zweiten Wand 4 und innerhalb der Ebene 30. Der Einfachheit halber sind in Fig. 4 keine Wandstärken der Kopplungselemente gezeigt.

Optional zusätzlich zu dem ersten und dem zweiten Kopplungselement 11, 12 weist der erste Satz 10 ein drittes Kopplungselement 13 auf, welches gleichartig zu dem ersten Kopplungselement 11 und dem zweiten Kopplungselement 12 ausgebildet ist. Das dritte Kopplungselement 13 ist z.B. mittig zwischen dem ersten Kopplungselement 11 und dem zweiten Kopplungselement 12 des ersten Satzes 10 angeordnet. Analog weist der zweite Satz 20 ein drittes Kopplungselement 23 auf, welches gleichartig zu dem ersten Kopplungselement 21 und dem zweiten Kopplungselement 22 des zweiten Satzes 20 ausgebildet ist. Das dritte Kopplungselement 23 ist z.B. ebenfalls mittig zwischen dem ersten Kopplungselement 21 und dem zweiten Kopplungselement 22 des zweiten Satzes 20 angeordnet. Analog zu den in Fig. 2 und 3 beschriebenen Varianten kann der weitere Behälter 100 bei der in Fig. 4 gezeigten Variante ebenfalls baugleich zu dem ersten Behälter 1 ausgebildet sein. Entsprechend weisen die weiteren Kopplungselemente des weiteren Behälters 100 in der Ebene 30 ebenfalls einen Y-artigen Querschnitt auf.

Fig. 4 zeigt weiterhin, dass die Stege der Kopplungselemente 11, 12, 13, 21, 22, 23 in Richtungen, die parallel zu der Ebene 30 und parallel zu den Seitenwänden 3, 4 verlaufen, in einem regelmäßigen Abstand 45, im Folgenden als Stegabstand 45 bezeichnet, zueinander angeordnet sind. Der Stegabstand 45 ist z.B. kleiner als das 1,5-fache eines Abstandes zwischen Enden von den jeweiligen zwei von dem jeweiligen Steg abzweigenden Schenkeln in einer Richtung parallel zu der Ebene 30 und parallel zu den Seitenwänden 3, 4, im Folgenden als Öffnungsbreite der Schenkel 54 oder abgekürzt als Öffnungsbreite 54 bezeichnet. Dies bewirkt, dass die Schenkel derjenigen Kopplungselemente, die in Richtungen parallel zu den Seitenwänden 3, 4 zumindest ein benachbartes Kopplungselement auf beiden Seiten des jeweiligen Steges aufweisen, die Schenkel von zwei der weiteren Kopplungselemente des weiteren Behälters 100 berühren können.

Generell ist eine beispielhafte Variante des Behälters 1 dadurch gegeben, dass der zweite Abschnitt des jeweiligen Kopplungselementes 11, 12, 13 im gekoppelten Zustand der Kopplungselemente 11, 12, 13 auf zumindest ein erstes der weiteren Kopplungselemente stoßen kann, wenn der Behälter 1 in eine dritte Richtung 103, die parallel zu den Seitenwänden 3, 4 verläuft, relativ zu dem weiteren Behälter 100 bewegt wird, und auf ein zweites der weiteren Kopplungselemente stoßen kann, wenn der Behälter 1 in eine vierte Richtung 104, die entgegengesetzt zu der dritten Richtung 103 verläuft, relativ zu dem weiteren Behälter 100 bewegt wird. Dadurch können die Kopplungselemente 11, 12, 13 eine Relativbewegung der beiden Behälter 1, 100 in die dritte Richtung 103 und in die vierte Richtung 104 blockieren, wenn die Kopplungselemente mit den weiteren Kopplungselementen gekoppelt sind. Ein derartiger Formschluss ist insbesondere mithilfe der innerhalb der Ebene 30 Y-artigen Querschnittsform der Kopplungselemente 11, 12, 13 umsetzbar, wenn der Stegabstand 45 kleiner als das 1,5-fache der Öffnungsbreite 54 ist. Werden die beiden Behälter 1, 100 auseinander gezogen, so könnte die Y-artige Querschnittsform optional bewirken, dass sich die Kopplungselemente 11, 12, 13 und die weiteren Kopplungselementen verformen und dadurch Druckspannungen und damit Reibungskräfte ausbilden, die zwischen Oberflächen der Kopplungselemente 11, 12, 13 und den weiteren Kopplungselementen wirken. Der Formschluss kann in diesem Fall durch einen Kraftschluss ergänzt werden, wobei der Kraftschluss eine Relativbewegung der Behälter 1, 100 zueinander blockieren kann, die senkrecht zu den Seitenwänden 3, 4 ausgerichtet ist.

Diejenigen Kopplungselemente, welche auf beiden Seiten ihres jeweiligen Steges ein benachbartes Kopplungselement aufweisen, werden im Folgenden als mittig liegende Kopplungselemente bezeichnet. Bei der in Fig. 4 gezeigten Ausgestaltung sind die Kopplungselemente 13 und 23 jeweils mittig liegende Kopplungselemente.

Fig. 5 zeigt eine Variante, insbesondere des Behälters 1, mit einer Vielzahl von Y-artigen Kopplungselementen 50, die an der Seitenwand 3 angeordnet sind. Die Kopplungselemente 50 umfassen ein erstes äußeres Kopplungselement 51 und ein zweites äußeres Kopplungselement 52 und mittig dazwischen liegende Kopplungselemente 53. Da der weitere Behälter 100, wie allen in den Figuren gezeigten Ausgestaltungen des Behälters 1, baugleich zu dem Behälter 1 ausgebildet ist, weist auch der weitere Behälter 100 bei der in Fig. 5 gezeigten Variante eine Vielzahl von Y-artigen weiteren Kopplungselementen 150 auf, die an einer Seitenwand des weiteren Behälters 100 angeordnet sind. Die weiteren Kopplungselemente 150 umfassen ein erstes äußeres weiteres Kopplungselement 151 und ein zweites äußeres weiteres Kopplungselement 152 und mittig liegende weitere Kopplungselemente 153.

Die mittig liegenden Kopplungselemente 53 bewirken z.B., dass bei einem Auseinanderziehen der Behälter 1, 100 ein Verschieben der mittig liegenden Kopplungselemente 50 in eine Richtung parallel zu der Seitenwand 3 und zu der Ebene 30 durch diejenigen mittig liegenden weiteren Kopplungselemente 153, mit denen die mittig liegenden Kopplungselemente 50 gekoppelt sind, reduziert und unter Umständen vollständig vermieden wird. Insbesondere bewirkt die Vielzahl der mittig liegenden Kopplungselemente 53 und weiteren Kopplungselemente 153, dass sich Kräfte, die parallel zu der Seitenwand 3 und der Ebene 30 verlaufen und eine Verschiebung der Schenkel der mittig liegenden Kopplungselemente 53 bewirken könnten, besser verteilen können. Dadurch können die Kopplungselemente 50 deutlich niedriger dimensioniert werden.

Der Stegabstand 45 ist bei der in Fig. 5 gezeigten Ausgestaltung des Behälters 1 etwa gleich der Öffnungsbreite 54, wobei auch andere Varianten möglich sind. Dies bewirkt, dass eine Relativbewegung zwischen dem Behälter 1 und dem weiteren Behälter 100 in die dritte Richtung 103 und vierte Richtung 104 reduziert wird, wodurch sich die beiden Behälter 1, 100 besser als eine Einheit in dem Lagersystem transportieren lassen.

Eine Länge der Stege 56, im Folgenden als Steglänge 56 bezeichnet, ist vorzugsweise zumindest größer als eine maximale Erstreckung der Schenkel in eine Richtung senkrecht zu der jeweiligen Seitenwand 3, 4, d.h. als eine Höhe des Kopfes des "Y". Diese maximale Erstreckung wird im Folgenden als Kopfhöhe 57 bezeichnet und ist in Fig. 4 gezeigt. Die Steglänge 56 ist z.B. zumindest 1,5 Mal größer als die Kopfhöhe 57, um das Einbringen der Schenkel der weiteren Kopplungselemente 150 in die geöffneten Räume 55 zu erleichtern.

Des Weiteren zeigt Fig. 5 optionale obere abgerundete Kanten 58 der Kopplungselemente 50. Z.B. weisen die Kopplungselemente 50 untere abgerundete Kanten auf, die in Fig. 5 nicht sichtbar sind. Die oberen und unteren abgerundeten Kanten können die Kopplungselemente unabhängig von ihrer Querschnittsform aufweisen. Die oberen abgerundeten Kanten 50 und die unteren abgerundeten Kanten können verhindern, dass die unteren Kanten der weiteren Kopplungselemente 150 auf den oberen Kanten 58 der Kopplungselemente 50 verharren, wenn die weiteren Kopplungselemente 150 auf die Kopplungselemente 50 gesetzt werden, nachdem der weitere Behälter 100 gegenüber dem Behälter 1 angehoben wurde, um den weiteren Behälter 100 mit dem Behälter 1 zu koppeln. Treffen die unteren abgerundeten Kanten der weiteren Kopplungselemente 150 auf die oberen Kanten 58 der Kopplungselemente 50, so bewirken die abgerundeten Kanten eine Zentrierung des weiteren Behälters 100 gegenüber dem Behälter 1 derart, dass der weitere Behälter 100 in die erste Richtung 103 oder die zweite Richtung 104 verschoben wird und die weiteren Kopplungselemente 150 in die nach oben geöffneten Räume 55 gleiten können.

Fig. 5 zeigt weiterhin eine optionale Stützwand 59 des Behälters 1. Die Stützwand 59 erstreckt sich zumindest teilweise parallel zu der Seitenwand 3 in einem Abstand, der etwa gleich der Steglänge 56 ist, zu der Seitenwand 3. Insbesondere ist ein Abstand zwischen einer Außenseite der Seitenwand 3 und einer Außenseite der Stützwand 59 gleich der Steglänge 56. Die Außenseite der Seitenwand 3 und der Stützwand 59 ist diejenige Seite, die für einen Betrachter, der sich in einem Abstand von dem Behälter 1 befindet, sichtbar ist. Die Stützwand 59 ist durch einen weiteren Steg getragen, der wie in Fig. 5 gezeigt, parallel zu den Stegen der Kopplungselemente 50 verläuft. Von den Stegen der Kopplungselemente 50 erstrecken sich die Schenkel, um die Y-artige Form der Kopplungselemente 50 zu bilden. Die Stützwand 59 mit dem weiteren Steg ist optional, d.h. in einer möglichen Ausgestaltung weist der Behälter 1 die Stützwand 59 und den die Stützwand 59 tragenden weiteren Steg nicht auf.

Die Stützwand 59 stützt z.B. den weiteren Behälter 100 derart in eine Richtung senkrecht weg von der Seitenwand 3 ab, dass die Schenkel der weiteren Kopplungselemente 153 die Schenkel der Kopplungselemente 50 permanent berühren, wenn die Kopplungselemente 50 mit den weiteren Kopplungselementen 150 gekoppelt sind.

Z.B. weist der Behälter 1 auf der gegenüberliegenden Seitenwand 4 eine weitere baugleiche Stützwand auf, die in Fig. 5 nicht dargestellt ist, wobei die weitere Stützwand ebenfalls zumindest teilweise parallel zu der Seitenwand 4 und in einem Abstand, der etwa der Steglänge 56 entspricht, von der Seitenwand 4 angeordnet ist.

Fig. 6 zeigt eine gegenüber der in Fig. 5 gezeigten Variante veränderte Ausgestaltung des Behälters 1 und des weiteren Behälters 100. Hierbei ist der Abstand der Stützwand 59 zu der Seitenwand 3 kleiner als die Steglänge 56. Dies bewirkt, dass die Behälter 1, 100 im gekoppelten Zustand der Kopplungselemente noch relativ zueinander in einer Richtung senkrecht zu der Seitenwand 3 bewegt werden können. Hierbei wird die Kopplung zwischen den Kopplungselementen 50 und den weiteren Kopplungselementen 150 jedoch nicht gelöst. Der Vorteil der in Fig. 6 gezeigten Variante gegenüber der in Fig. 5 gezeigten Ausgestaltung könnte sein, dass sich die weiteren Kopplungselemente 150 leichter in die geöffneten Räume 55 einbringen lassen.

Eine Höhe 60 der Kopplungselemente 50 oder der Kopplungselemente 11, 12, 21, 22 und/oder der Kopplungselemente 13, 23 kann allgemein, wie z.B. in Fig. 5 gezeigt, etwa einer Hälfte der Höhe 5 des Behälters 1 entsprechen. Möglich ist jedoch auch, dass die Höhe 60 etwa einem Drittel oder einem Viertel der Höhe 5 des Behälters 1 entspricht oder kleiner als ein Drittel der Höhe 5 des Behälters ist. Je größer die Höhe 60 der Kopplungselemente ist, desto stabiler ist in den meisten Fällen die Kopplung zwischen dem Behälter 1 und dem weiteren Behälter 100, da eine Reibung zwischen den Kopplungselementen 50 und den weiteren Kopplungselementen 150 mit der Höhe 60 der Kopplungselemente zunimmt. Je kleiner die Höhe 60 ist, desto einfacher lassen sich die Behälter 1, 100 miteinander koppeln und entkoppeln.

Fig. 7 zeigt neben der oben beschriebenen Y-artigen Querschnittsform der Kopplungselemente 11, 12, 21, 22, 13, 23, 50, im Folgenden und oben auch als Kopplungselemente bezeichnet, in einem Querschnitt, der parallel zu der Ebene 30 verläuft, weitere mögliche Querschnittsformen der Kopplungselemente. Fig. 7a zeigt die oben beschriebene Y-artige Querschnittsform des ersten Kopplungselementes 21 des zweiten Satzes stellvertretend für die Kopplungselemente.

Fig. 7b zeigt eine Weiterbildung der in Fig. 7a gezeigten Querschnittsform. Die in Fig. 7b gezeigte Querschnittsform weist zusätzlich zu den beiden Schenkeln 41, 42 ein Paar von weiteren senkrecht zur Ebene 30 ausgerichteten geraden Wänden 71, 72 auf. Erste Enden der weiteren Wände 71, 72 sind jeweils mit einem äußeren Ende der Schenkel 41, 42 fest verbunden. Die weiteren Wände 71, 72 erstrecken sich derart von den äußeren Enden der Schenkel 41, 42, dass sich die beiden weiteren Wände 71, 72 an ihrem jeweiligen zweiten Ende berühren. Durch eine derartige Konstruktion der weiteren Wände 71, 72 könnten die beiden Schenkel 41, 42 stabilisiert werden. Unter Umständen können freistehende Kanten von Wänden, wie sie durch die beiden äußeren Enden Schenkel 41, 42 gebildet sind, leicht abbrechen. Dies kann durch die weiteren Wände 71, 72 vermieden werden. Die weiteren Wände 71, 72 erstrecken sich gemäß einer Variante derart von den äußeren Enden der Schenkel 41, 42, dass die beiden weiteren Wände 71, 72 mit den Schenkeln 41, 42 zusammen eine Raute bilden.

Fig. 7c, 7d und 7e zeigen jeweils eine weitere Variante, wie eine Gefahr eines Abbrechens der beiden Schenkel 41, 42 reduziert werden kann. Anstatt der weiteren geraden Wände 71, 72 verbindet bei der Variante nach Fig. 7c eine konvexe Wand 73 die freistehenden Enden der Schenkel 41, 42. Die konvexe Wand 73 hat den Vorteil, dass ein freies Ende des jeweiligen Kopplungselementes nicht so leicht an einer senkrechten Kante innerhalb des Lagersystems hängen bleiben kann.

Fig. 7d zeigt eine Variante, bei welcher eine gerade Wand 74 die beiden freistehenden Enden der Schenkel 41, 42 miteinander verbindet. Die Enden der Schenkel 41, 42 können sich im Vergleich zu den in den Figuren 7a, 7b, 7c und 7e gezeigten Varianten der Querschnittsform am wenigsten relativ zueinander bewegen. Daher bewirkt diese Variante eine besonders steife Kopplung der Kopplungselemente 50 mit den weiteren Kopplungselementen 150.

Fig. 7e zeigt eine weitere Variante, bei welcher die freistehenden Enden der Schenkel 41, 42 durch eine konkave Wand 75 miteinander verbunden werden. Je näher ein tiefster Punkt der konkaven Wand 75 an einem Ende 76 des Steges des Kopplungselementes 21 liegt, desto leichter lassen sich die Schenkel 41, 42 verformen. Eine Steifigkeit der Kopplung der Kopplungselemente 50 mit den weiteren Kopplungselementen 150 kann daher durch eine Wahl des tiefsten Punktes der konkaven Wand 75 ausgelegt werden.

Sowohl die konkave Wand 75, als auch die konvexe Wand 73 und die weiteren Wände 71, 72 haben den Vorteil, dass die Enden der beiden Schenkel 41, 42 noch leicht zusammen gedrückt werden können, was beispielsweise ein Koppeln der weiteren Kopplungselemente 150 mit den Kopplungselementen 50 erleichtern kann, insbesondere, wenn die Steglänge 56 kleiner, beispielsweise 0,1 bis 0,5 mm kleiner, als der Abstand der Stützwand 59 zu der Seitenwand 3 ist.

Fig. 8 zeigt eine weitere mögliche Ausgestaltung des Behälters 1, bei welcher das jeweilige Kopplungselement 11, 12, 21, 22 einen sich von der jeweiligen Seitenwand 3, 4 erstreckenden Steg und einen Kopfabschnitt aufweisen können. Der Kopfabschnitt kann in einem Querschnitt, der parallel zu der Ebene 30 verläuft, breiter als der Steg ausgebildet sein. Fig. 8 zeigt den ersten Abschnitt 11.1 des ersten Kopplungselementes 11, der in Form eines ersten Steges ausgebildet sein kann. Analog zeigt Fig. 8 den ersten Abschnitt 12.1 des zweiten Kopplungselementes 12, der in Form eines zweiten Steges ausgebildet sein kann. Der zweite Abschnitt 11.2 des ersten Kopplungselementes 11 kann bei der in Fig. 8 dargestellten Variante des Behälters 1 in Form eines ersten Kopfabschnittes ausgebildet sein, wobei der erste Kopfabschnitt in dem Querschnitt, der parallel zu der Ebene 30 verläuft, breiter, beispielsweise mindestens 1,5-mal breiter, als der erste Steg ausgebildet sein kann. Analog kann der zweite Abschnitt 12.2 des zweiten Kopplungselementes 12 in Form eines zweiten Kopfabschnittes ausgebildet sein, wobei der zweite Kopfabschnitt breiter als der zweite Steg ausgebildet sein kann.

Fig. 8 zeigt weiterhin eine optionale Variante, bei welcher der erste Satz 10 der Kopplungselemente erste zusätzliche Kopplungselemente 80 umfassen kann, die baugleich zu dem ersten Kopplungselement 11 und dem zweiten Kopplungselement 12 ausgebildet sind. Eine Anzahl der Kopplungselemente des ersten Satzes 10 kann beispielsweise fünf betragen, wie es in Fig. 8 gezeigt ist. Eine Anzahl der Kopplungselemente an der jeweiligen Seitenwand 3, 4, die in einem Bereich zwischen 4 und 7 liegt, hat sich als besonders praktisch herausgestellt. Eine derartige Anzahl der Kopplungselemente könnte zum einen eine sichere Übertragung der Zugkraft zwischen den beiden Behältern 1, 100 ermöglichen und dennoch ein verhältnismäßig leichtes Koppeln der beiden Behälter 1, 100 ermöglichen. Generell kann mit einer höheren Anzahl an Kopplungselementen die Zugkraft sicherer übertragen werden; eine geringere Anzahl von Kopplungselementen vereinfacht jedoch in der Regel das Koppeln der beiden Behälter 1, 100.

Fig. 8 zeigt weiterhin eine Variante des Behälters 1, bei welcher der Behälter 1 an der jeweiligen Seitenwand 3, 4 oberhalb des jeweiligen Kopplungselementes 11, 12, 21, 22 ein jeweiliges nach oben vom jeweiligen Kopplungselement 11, 12, 21, 22 zur Seitenwand 3 verlaufendes, insbesondere senkrecht zu der jeweiligen Seitenwand 3, 4 und senkrecht zu dem Boden 2 verlaufendes Stützelement aufweisen kann. Das jeweilige Stützelement grenzt an einer Oberseite des jeweiligen Kopplungselementes 11, 12, 21, 22 an. Da Fig. 8 nur die erste Seitenwand 3 zeigt, sind in Fig. 8 ein erstes Stützelement 81 zum Abstützen einer von dem ersten Kopplungselement 11 ausgeübten nach oben gerichteten Kraft und ein zweites Stützelement 82 zum Abstützen einer von dem zweiten Kopplungselement 12 ausgeübten nach oben gerichteten weiteren Kraft dargestellt. Die ersten zusätzlichen Kopplungselemente 80 können von weiteren Stützelementen 83 abgestützt werden. Die Stützelemente 81, 82 und die weiteren Stützelemente 83 können bei der in Fig. 8 gezeigten Variante dreieckförmig ausgebildet sein. Weiterhin zeigt Fig. 8 eine mögliche Ausgestaltung, bei welcher sowohl die Kopplungselemente 11, 12 und die ersten zusätzlichen Kopplungselemente 80 und die Stützelemente 81, 82 und die weiteren Stützelemente 83 an einem gemeinsamen Befestigungselement 84 angeordnet sind. Das gemeinsame Befestigungselement 84 kann beispielsweise in Form einer Befestigungsplatte ausgebildet sein. Das Befestigungselement 84 kann an der ersten Seitenwand 3 angeordnet, insbesondere befestigt, sein.

Fig. 9 zeigt den Behälter 1 und den weiteren Behälter 100 in dem Querschnitt, der parallel zu der Ebene 30 verläuft, von unten. Weiterhin zeigt Fig. 9 den Behälter 1 und den weiteren Behälter 100 in einem Kopplungszustand der beiden Behälter 1, 100, in welchem von dem weiteren Behälter 100 eine Zugkraft 90 auf den Behälter 1 übertragbar ist. Die Zugkraft 90 ist in eine Richtung 91 gerichtet, die senkrecht zu der ersten Seitenwand 3 verläuft. Fig. 9 zeigt das erste Kopplungselement 121 des zweiten Satzes der Kopplungselemente des weiteren Behälters 100 und das zweite Kopplungselement 122 des zweiten Satzes der Kopplungselemente des weiteren Behälters 100.

Wird der weitere Behälter 100 in die Richtung 91 von dem Behälter 1 weg bewegt, so stoßen die Kopfabschnitte der weiteren Kopplungselemente 121, 122 an die Kopfabschnitte der Kopplungselemente 11, 12. Sobald die weiteren Kopplungselemente 121, 122 an den Kopplungselementen 11, 12 anliegen, kann die Zugkraft 90 von dem weiteren Behälter 100 auf den Behälter 1 wirken. Der Kopplungszustand zwischen dem Behälter 1 und dem weiteren Behälter 100 kann im Rahmen dieser Offenbarung auch schon dann vorliegen, wenn die Kopplungselemente 11, 12 zusammen mit den weiteren Kopplungselementen 121, 122 eine freie Bewegung des Behälters 1 relativ zu dem weiteren Behälter 100 in eine Bewegungsrichtung entgegengesetzt zu der Richtung, in die die Zugkraft 90 wirkt, blockieren. Als freie Bewegung wird in diesem Zusammenhang eine Bewegung des Behälters 1 ohne ein Hindernis in der Bewegungsrichtung verstanden. Dies bedeutet, dass in dem Kopplungszustand die weiteren Kopplungselemente 121, 122 die Kopplungselemente 11, 12 noch nicht berühren müssen. Vielmehr kann in dem Kopplungszustand der beiden Behälter 1, 100 ein Spiel zwischen den Kopplungselementen 11, 12 und den weiteren Kopplungselementen 121, 122 in der Richtung 91, das heißt in einer Richtung senkrecht zu der ersten Seitenwand 3, vorgesehen sein. Dies erlaubt es, wie oben beschrieben, den Behälter 1 einfach, insbesondere auf manuelle Art, mit dem weiteren Behälter 100 zu koppeln.

Das Spiel zwischen den Kopplungselementen 11, 12 und den weiteren Kopplungselementen 121, 122 im gekoppelten Zustand der Behälter 1, 100 kann durch einen ersten Abstand 190 in eine Richtung, die senkrecht zu der ersten Seitenwand 3 verläuft, zwischen den Kopplungselementen 11, 12 und einer den Kopplungselementen 11, 12 zugewandten Seitenwand des weiteren Behälters 100 spezifiziert werden. Berühren die Kopplungselemente 11, 12 die weiteren Kopplungselemente 121, 122, so ergibt sich der größte Wert für den in Fig. 9 gezeigten ersten Abstand 190. Je größer der erste Abstand 190 ist, desto größer sind die geöffneten Räume, die sich durch die Stege der Kopplungselemente 11, 12, 21, 22 ergeben. Je größer die geöffneten Räume sind, desto einfacher können die Behälter 1, 100 miteinander gekoppelt werden. Die Länge der Stege ist derart dimensioniert, dass sich im Kopplungszustand der beiden Behälter 1, 100 der erste Abstand 190 ergibt. Beispielsweise kann die Länge der Stege mindestens die Hälfte einer Länge der Kopfabschnitte der Kopplungselemente 11, 12, 21, 22, die in dem Querschnitt, der parallel zu der Ebene 30 verläuft, senkrecht zu der jeweiligen Seitenwand 3, 4 messbar ist, betragen.

Fig. 8 und Fig. 9 zeigen weiterhin eine Variante des Behälters 1, bei welcher das jeweilige Kopplungselement 11, 12, 21, 22 in dem Querschnitt, der parallel zu der Ebene 30 verläuft und in Fig. 9 gezeigt ist, eine pilzartige Form aufweist. Der Kopfabschnitt des jeweiligen Kopplungselementes 11, 12, 21, 22 bildet hierbei einen Pilzkopf der pilzartigen Form und der Steg des jeweiligen Kopplungselementes 11, 12, 21, 22 einen Pilzschaft der pilzartigen Form aus. In Fig. 8 und Fig. 9 sind die pilzförmigen Kopplungselemente 21, 22 nicht dargestellt. Die pilzartige Form ist jedoch optional und die Elemente 81, 82, 83 sind auch mit anderen Formen der Kopplungselemente 11, 12, 21, 22 denkbar, die in Figur 7a) bis 7e) gezeigt sind.

Möglich ist allgemein, dass die Länge der Stege in einem Bereich von einem 0,8- bis 1,2-Fachen einer Breite der Stege liegt und eine Breite der Kopfabschnitte in einem Bereich von einem 1,8- bis 2,2-Fachen der Breite der Stege liegt. Fig. 8 und Fig. 9 zeigen somit eine beispielhafte Ausgestaltung der oben genannten kompakten Bauweise der Kopplungselemente 11, 12, 21, 22. Fig. 8 zeigt weiterhin eine Variante der Kopplungselemente 11, 12, 21, 22, bei welcher sich von einer Oberseite der Kopplungselemente 11, 12, 21, 22 Seitenwände der Kopplungselemente 11, 12, 21, 22 nach unten erstrecken können und die Seitenwände zusammen mit der Oberseite ein inneres, insbesondere luftgefülltes, Volumen des jeweiligen Kopplungselementes 11, 12, 21, 22 begrenzen können. Beispielhaft zeigt Fig. 8 eine erste Oberseite 181 des ersten Kopplungselementes 11. Fig. 9 zeigt eine Ausgestaltung, bei welcher ein inneres, insbesondere luftgefülltes, Volumen des jeweiligen Kopplungselementes 11, 12, 21, 22 nach unten hin offen ist. Das innere Volumen des jeweiligen Kopplungselementes 11, 12, 21, 22 ist durch die Oberseite und die Seitenwände des jeweiligen Kopplungselementes 11, 12, 21, 22 begrenzt.

Fig. 9 zeigt weiterhin eine Ausgestaltung des Behälters 1, bei welcher das jeweilige Kopplungselement 11, 12, 21, 22 innerhalb seines inneren Volumens eine Stabilisierungswand aufweisen kann, die insbesondere senkrecht zu der jeweiligen Seitenwand 3, 4 und senkrecht zu dem Boden 2 verlaufen kann. Beispielhaft ist in Fig. 9 eine erste Stabilisierungswand 191 des ersten Kopplungselementes 11 und eine zweite Stabilisierungswand 192 des zweiten Kopplungselementes 12 gezeigt. Die erste Stabilisierungswand kann entlang einer ersten Mittellinie 291 des ersten Steges und die zweite Stabilisierungswand 192 entlang einer zweiten Mittellinie 292 des zweiten Steges verlaufen. Nach einer optionalen Variante können tiefste Punkte der Stabilisierungswände 191, 192 oberhalb von tiefsten Punkten der Seitenwände der Kopplungselemente 11, 12, 21, 22 liegen. Dadurch könnte ein Gefahr eines Abbrechens der Stabilisierungswände 191, 192 beim Koppeln der beiden Behälter 1, 100 reduziert werden.

## Patentansprüche

1. Behälter (1) zum Lagern und Transportieren von Gegenständen, wobei der Behälter (1) einen Boden (2) und zumindest zwei von dem Boden (2) aus sich nach oben erstreckende gegenüberliegende Seitenwände (3, 4) aufweist, wobei an den Seitenwänden (3, 4) jeweils ein Satz (10, 20) von Kopplungselementen (11, 12, 21, 22) angeordnet ist und funktional gleichwirkende Abschnitte der Sätze (10, 20) von Kopplungselementen (11, 12, 21, 22) in einer Ebene (30), die parallel zu dem Boden (2) verläuft, in Bezug zu einem Symmetriepunkt (23) in der Ebene (30) punktsymmetrisch zueinander angeordnet sind, wobei die Abschnitte der Kopplungselemente (11, 12, 21, 22) zum mechanischen Koppeln mit weiteren Kopplungselementen (111, 112, 121, 122) eines weiteren Behälters (100), der baugleich zu dem Behälter (1) ausgebildet ist, derart ausgebildet sind, dass von dem Behälter (1) auf den weiteren Behälter (100) eine Zugkraft übertragbar ist.

2. Behälter (1) nach Anspruch 1, wobei die Kopplungselemente (11, 12) einer Seitenwand (3) der Seitenwände (3, 4) in Bezug zu den Kopplungselementen (21, 22) der anderen Seitenwand (4) in einer Richtung parallel zu der Ebene (30) und parallel zu den Seitenwänden (3, 4) versetzt zueinander angeordnet sind.

3. Behälter (1) nach Anspruch 1 oder 2, wobei die Kopplungselemente von zumindest einer der Seitenwände (3, 4) in ihrer Form gleichartig ausgebildet sind.

4. Behälter (1) nach einem der vorherigen Ansprüche, wobei die Seitenwände (3, 4) jeweils mehr als zwei der Kopplungselemente (11, 12, 21, 22) aufweisen.

5. Behälter (1) nach einem der vorherigen Ansprüche, wobei die Kopplungselemente (11, 12, 21, 22) in Bezug zu dem Symmetriepunkt (23) punktsymmetrisch zueinander ausgebildet sind.

6. Behälter (1) nach einem der vorherigen Ansprüche, wobei die Kopplungselemente (11, 12, 21, 22) in einem Querschnitt, der parallel zu der Ebene (30) verläuft, eine T-artige oder eine L-artige Form aufweisen.

7. Behälter (1) nach einem der vorherigen Ansprüche 1 bis 5, wobei die Kopplungselemente (11, 12, 21, 22) in einem Querschnitt, der parallel zu der Ebene (30) verläuft, eine Y-artige Form aufweisen.

8. Behälter (1) nach einem der vorherigen Ansprüche 1 bis 5, wobei das jeweilige Kopplungselement (11, 12, 21, 22) einen sich von der jeweiligen Seitenwand (3, 4) erstreckenden Steg und ein Kopfabschnitt aufweist, wobei der Kopfabschnitt in einem Querschnitt, der parallel zu der Ebene (30) verläuft, breiter als der Steg ausgebildet ist.

9. Behälter (1) nach Anspruch 8, wobei eine Länge des Steges derart dimensioniert ist, dass in einem Kopplungszustand zwischen dem Behälter (1) und dem weiteren Behälter (100), in welchem der weitere Behälter (100) auf den Behälter (1) die Zugkraft übertragen kann, zwischen dem Kopfabschnitt und einer dem Kopfabschnitt zugewandten Seitenwand des weiteren Behälters (100) ein Abstand (190) gebildet ist.

10. Behälter (1) nach Anspruch 8 oder 9, wobei die Kopplungselemente (11, 12, 21, 22) ein nach unten offenes inneres Volumen aufweisen, wobei insbesondere eine Oberseite des Steges und eine Oberseite des Kopfabschnittes und sich von den Oberseiten nach unten erstreckende Seitenwände des jeweiligen Kopplungselementes (11, 12, 21, 22) das innere Volumen des jeweiligen Kopplungselementes (11, 12, 21, 22) begrenzen und das innere Volumen nach unten hin offen ist.

11. Behälter (1) nach Anspruch 10, wobei das jeweilige Kopplungselement (11, 12, 21, 22) in dem inneren Volumen eine Stabilisierungwand aufweist, die senkrecht zu der jeweiligen Seitenwand (3, 4) und senkrecht zu dem Boden (2) verläuft, wobei insbesondere die Stabilisierungswand in dem Querschnitt, der parallel zu der Ebene (30) verläuft, entlang einer Mittellinie des Steges verläuft.

12. Behälter (1) nach einem der vorigen Ansprüche, wobei der Behälter (1) an der jeweiligen Seitenwand (3, 4) oberhalb des jeweiligen Kopplungselementes (11, 12, 21, 22) ein jeweiliges senkrecht zu der jeweiligen Seitenwand (3, 4) und senkrecht zu dem Boden (2) verlaufendes Stützelement (81, 82) aufweist, das an einer Oberseite des jeweiligen Kopplungselementes (11, 12, 21, 22) angrenzt.

13. Behälter (1) nach einem der vorigen Ansprüche, wobei die Kopplungselemente (11, 12, 21, 22) an ihrer Oberseite eine Einführhilfe aufweisen, wobei die Einführhilfe zumindest eine Fläche aufweist, die gegenüber der Ebene (30) eine Neigung aufweist.

14. Behälter (1) nach einem der vorigen Ansprüche, wobei die Kopplungselemente (11, 12, 21, 22) formschlüssig mit den Seitenwänden (3, 4), insbesondere durch eine Rastverbindung oder Klickverbindung, verbunden sind, wobei der Formschluss insbesondere reversibel lösbar ist.

15. Lagersystem mit einem Behälter (1) nach einem der Ansprüche 1 bis 14, wobei das Lagersystem den weiteren Behälter (100) aufweist, der baugleich zu dem Behälter (1) ausgebildet ist.
